# EUROPÄISCHE PATENTANMELDUNG

(11) **EP 1 209 291 A1**
(43) Veröffentlichungstag der Anmeldung: **29.05.2002**
(21) Anmeldenummer: 01126508.9
(22) Anmeldetag: 10.11.2001
(51) Int. Cl.: E02D 29/14

(54) **Vorrichtung zum Finden und Öffnen eines asphaltierten Rahmens einer Schachtabdeckung in Strassenbelägen o. dgl.**

(30) Priorität: 24.11.2000 DE 10058485
(71) Anmelder: J. + E. Cordes GmbH, 57368 Lennestadt (DE)
(72) Erfinder: Massmann, Hartmut, 57368 Lennestadt (DE)
(74) Vertreter: Pürckhauer, Rolf, Dipl.-Ing.

(57) **Zusammenfassung**

Es handelt sich um eine Vorrichtung zum Finden und Öffnen eines asphaltierten Rahmens einer Schachtabdeckung in Straßenbelägen o.dgl.. Um eine Vorrichtung zu schaffen, die ein Finden einer Schachtabdeckung auf sehr einfache Art und Weise ermöglicht, mit der eine zentrische Öffnung im Straßenbelag zu der Schachtabdeckung gewährleistet ist, die ein "Ausfranzen" der gefertigten Öffnung weitestgehend ausschließt und die sehr preisgünstig herstellbar und anbietbar ist, besteht die Vorrichtung (1) aus einer der Form des Rahmens (2) entsprechende, dieselbe überragenden Platte (5), an der an ihrer dem Rahmen (2) zugewandten Seite (6) eine sich an der inneren Öffnung (7) des Rahmens (2) abstützende Zentriereinrichtung (8) angeordnet ist. An ihrer dem Rahmen (2) abgewandten Seite (10) weist die Platte (5) einen Schneidring (11) mit einer in die Asphaltdecke (12) ragenden umlaufenden Schneidkante (13) auf.

## Beschreibung

Die Erfindung bezieht sich auf eine Vorrichtung zum Finden und Öffnen eines asphaltierten Rahmens einer Schachtabdeckung in Straßenbelägen o.dgl..

Bei der Herstellung eines Straßenbelages und/oder Sanierung eines bereits vorhandenen Straßenbelages werden in der Regel die Schachtabdeckungen beim Aufbringen des Asphalts mit asphaltiert. Nach dem Walzen des Asphalts und dem Aushärten desselben müssen dann die Positionen der Schachtabdeckungen im fertigen Straßenbelag ermittelt und geöffnet werden. Dies geschieht dann durch Aufschneiden oder Aufstemmen des Straßenbelages.

Ein Aufschneiden des Straßenbelages kann z.B. durch ein entsprechendes Schneidgerät realisiert werden. Diese Schneidgeräte sind in der Regel jedoch sehr teuer in ihrer Anschaffung sowie in ihrer Unterhaltung, da die notwendigen Werkzeuge auch öfters ersetzt werden müssen. Außerdem ist ein genaues Auffinden der Position der Schachtabdeckungen sehr schwierig, so daß die mit dem Schneidgerät erzeugte Öffnung im Straßenbelag nicht zentrisch zu der Schachtabdeckung ist.

Ein Aufstemmen des Straßenbelages, das mittels eines Presslufthammers erfolgt, hat den Nachteil, daß zum einen die erzeugte Öffnung nicht unbedingt kreisrund ist und zum anderen die Öffnung teilweise "ausgefranzt" ist.

Der Erfindung liegt die Aufgabe zugrunde, eine Vorrichtung der angegebenen Gattung zu schaffen, die ein Finden einer Schachtabdeckung auf sehr einfache Art und Weise ermöglicht, mit der eine zentrische Öffnung im Straßenbelag zu der Schachtabdeckung gewährleistet ist, die ein "Ausfranzen" der gefertigten Öffnung weitestgehend ausschließt und die sehr preisgünstig herstellbar und anbietbar ist.

Diese Aufgabe wird erfindungsgemäß durch eine Vorrichtung mit den Kennzeichnungsmerkmalen des Patentanspruchs 1 gelöst.

Zweckmäßige Weiterbildungen der Erfindung sind in den Unteransprüchen gekennzeichnet.

Vorteile der Erfindung ergeben sich aus der nachfolgenden Beschreibung eines Ausführungsbeispieles anhand der schematischen Zeichnung. Dabei zeigt
- Fig. 1: eine Seitenansicht einer erfindungsgemäßen Vorrichtung,
- Fig. 2: die Draufsicht der Vorrichtung nach Fig. 1,
- Fig. 3: einen Schnitt der Vorrichtung nach dem Aufsetzen derselben auf einen Rahmen einer Schachtabdeckung mit aufgebrachtem Asphalt vor dem Verdichten und
- Fig. 4: einen Schnitt der Vorrichtung nach dem Aufsetzen derselben auf einen Rahmen einer Schachtabdeckung mit aufgebrachtem Asphalt nach dem Verdichten.

Die in den Figuren dargestellte Vorrichtung 1 zum Finden und Öffnen eines asphaltierten Rahmens 2 einer Schachtabdeckung 3 in Straßenbelägen 4 o.dgl. besteht im wesentlichen aus einer der Form des Rahmen 2 (rund, rechteckig oder oval) entsprechenden, dieselbe überragenden Platte 5, an der an ihrer dem Rahmen 2 zugewandten Seite 6 eine sich an der inneren Öffnung 7 des Rahmens 2 abstützende Zentriereinrichtung 8 angeordnet ist.

Die Zentriereinrichtung 8 besteht bei dem in den Figuren dargestellten Ausführungsbeispiel aus mindestens drei um 120° zueinander versetzten Halteklötzen 9. Sie kann allerdings auch als umlaufender Ring entsprechend der Form der Öffnung 7 des Rahmens 2 ausgebildet sein (nicht dargestellt).

An der dem Rahmen 2 abgewandten Seite 10 der Platte 5 ist ein Schneidring 11 mit einer in die Asphaltdecke 12 ragenden umlaufenden Schneidkante 13 vorgesehen, die vorzugsweise an der äußeren umlaufenden Kante 14 des Schneidringes 11 verläuft. Der Schneidring 11 ist mit der Platte 5 lösbar verbunden, wobei beispielsweise derselbe bajonettverschlussartig mit der Platte 5 verriegelt ist.

Damit die Vorrichtung 1 nach dem Öffnen der Asphaltdecke 12 von dem Rahmen 2 der Schachtabdeckung 3 entnommen werden kann, ist an der Platte 5 eine Hebeeinrichtung 15 vorgesehen, die z.B. eine mit der Platte 5 unlösbar verbundene Augenschraube 16 sein kann.

Um beim Aufbringen des Asphaltes Asphalt einzusparen bzw. um das aus dem Zentrum der Vorrichtung 1 herauszunehmenden Abfallstück 17 relativ klein zu halten, kann in das Innere 18 des Schneidrings 11 ein Höhenadapter eingesetzt werden, der entweder auf Federn oder auf Stellschrauben gelagert sein kann (nicht dargestellt).

Nachfolgend ist noch die Arbeitsweise mit der erfindungsgemäßen Vorrichtung 1 beschrieben, woraus noch weitere Vorteile der Erfindung hervorgehen.

Vor dem Aufbringen des Asphaltes werden die Deckel der Schachtabdeckungen 3 von dem Rahmen 2 entnommen. Anstelle dieser Deckel werden die Vorrichtungen 1 in die Öffnungen 7 der Rahmen 2 eingesetzt, wobei sich die Zentriereinrichtungen 8 an den Öffnungen 7 der Rahmen 2 abstützen, die dem Rahmen 2 zugewandte Seiten 6 der Platten 5 auf den Rahmen 2 aufliegen und die Schneidringe 11 jeweils auf der den Rahmen 2 abgewandten Seite 10 der Platte 5 aufgesetzt und verriegelt werden.

Zum besseren späteren Lösen des Asphaltes von der Vorrichtung 1 kann dieselbe komplett mit einem Schalöl versehen sein.

Damit Platz für die Vergußmasse nach dem späteren Anheben der Rahmen 2 auf Höhe der Oberkante der gewalzten Asphaltdecke 12b vorhanden ist, weisen die Platten 5 der Vorrichtungen 1 jeweils einen etwas größeren Außendurchmesser D als der Außendurchmesser d der Rahmen 2 auf.

Nach dem Aufbringen des Asphaltes (nachfolgende Zahlenangaben sind nur Beispiele) weist die ungewalzte Asphaltdecke 12a eine Höhe von etwa 100 mm auf. Der Asphalt wird anschließend durch mehrmaliges Walzen um ca. 20 mm verdichtet, so daß die Höhe der gewalzten Asphaltdecke 12b ca. 80 mm beträgt. Dabei weist der Schneidring 11 eine Höhe von 75 mm auf, so daß eine Überdeckung von 5 mm verbleibt.

Da der Asphalt im allgemeinen eine Körnung von 4-8 mm aufweist, werden beim letzten Walzvorgang diese Steinchen an der Schneidkante 13 zerrieben, und die Schneidringkante zeichnet sich an der Oberfläche der gewalzten Asphaltdecke 12b ab, wodurch der Asphalt aufgebrochen ist. Der Vorgang des Zerreibens der Steinchen wird durch das Mitschwingen der Platte 5 beim Walzen unterstützt.

Das so entstandene Abfallstück 17 kann mittels einer Spitzhacke von der Vorrichtung 1 bzw. aus der fertigen Asphaltdecke 12b entnommen werden, wobei anschließend mit der Spitzhacke über die Hebeeinrichtung 15 die Vorrichtung 1 von dem Rahmen 2 der Schachtabdeckung 3 abgehoben werden kann. Anschließend kann der Vorgang des Ziehens bzw. Hebens des Rahmens 2 und Vergießen des gehobenen Rahmens 2 mit einer entsprechenden Vorrichtung erfolgen.

## Patentansprüche

1. Vorrichtung zum Finden und Öffnen eines asphaltierten Rahmens einer Schachtabdeckung in Straßenbelägen o.dgl., **gekennzeichnet durch** eine der Form des Rahmens (2) entsprechende, dieselbe überragende Platte (5), an der an ihrer dem Rahmen (2) zugewandten Seite (6) eine sich an der inneren Öffnung (7) des Rahmens (2) abstützende Zentriereinrichtung (8) angeordnet ist, und die an ihrer dem Rahmen (2) abgewandten Seite (10) einen Schneidring (11) mit einer in die Asphaltdecke (12) ragenden umlaufenden Schneidkante (13) aufweist.

2. Vorrichtung nach Anspruch 1, **dadurch gekennzeichnet, daß** die Zentriereinrichtung (8) aus mehreren, z.B. drei um 120° zueinander versetzten Halteklötzen (9) besteht.

3. Vorrichtung nach Anspruch 1, **dadurch gekennzeichnet, daß** die Zentriereinrichtung (8) als umlaufender Ring ausgebildet ist.

4. Vorrichtung nach einem der Ansprüche 1 bis 3, **dadurch gekennzeichnet, daß** der Schneidring (11) mit der Platte (5) lösbar verbunden ist.

5. Vorrichtung nach einem der Ansprüche 1 bis 4, **dadurch gekennzeichnet, daß** der Schneidring (11) bajonettverschlussartig mit der Platte (5) verriegelt ist.

6. Vorrichtung nach einem der Ansprüche 1 bis 5, **dadurch gekennzeichnet, daß** die Schneidkante (13) an der äußeren Kante (14) des Schneidrings (11) verläuft.

7. Vorrichtung nach einem der Ansprüche 1 bis 6, **dadurch gekennzeichnet, daß** an der Platte (5) eine Hebeeinrichtung (15) vorgesehen ist.

8. Vorrichtung nach einem der Ansprüche 1 bis 7, **dadurch gekennzeichnet, daß** die Hebeeinrichtung (15) eine mit der Platte (5) unlösbar verbundene Augenschraube (16) ist.

9. Vorrichtung nach einen der Ansprüche 1 bis 8, **dadurch gekennzeichnet, daß** in das Innere (18) des Schneidrings (11) ein Höhenadapter lose eingesetzt ist.
